# EUROPÄISCHE PATENTSCHRIFT

(11) **EP 1 182 941 B1**
(45) Veröffentlichungstag und Bekanntmachung des Hinweises auf die Patenterteilung: **17.03.2004**
(21) Anmeldenummer: 01921008.7
(22) Anmeldetag: 05.04.2001
(51) Int. Cl.: A41D 1/04, A41B 9/06, D04B 1/24

(54) **OBERBEKLEIDUNGSSTÜCK**
ITEM OF OUTERWEAR
VETEMENT DE DESSUS

(30) Priorität: 06.04.2000 AT 5822000
(43) Veröffentlichungstag der Anmeldung: 06.03.2002
(73) Patentinhaber: Wolford Aktiengesellschaft, 6901 Bregenz (AT)
(72) Erfinder: METZLER, Josef, A-6901 Bregenz (AT)
(74) Vertreter: Hefel, Herbert, Dipl.-Ing.
(86) Internationale Anmeldenummer: PCT/AT2001/000099
(87) Internationale Veröffentlichungsnummer: WO 2001/076400

(56) Entgegenhaltungen:
- ES-A- 8 306 395
- FR-A- 2 093 212
- FR-A- 2 220 150
- GB-A- 1 328 701
- US-A- 3 421 513
- US-A- 4 111 008

## Beschreibung

Die Erfindung betrifft ein Oberbekleidungsstück aus rundgestrickter Maschenware, welches ein Oberkörperteil und Ärmel aufweist, wobei zur Ausbildung des O-berkörperteils zwei Rundstrick-Schlauchteile jeweils an einem Längsrand aufgeschnitten sind, wobei erste und zweite Schnittränder gebildet werden und der erste Schnittrand des einen Schlauchteils mit dem ersten Schnittrand des anderen Schlauchteils und der zweite Schnittrand des einen Schlauchteils mit dem zweiten Schnittrand des anderen Schlauchteils miteinander vernäht sind.

Es ist bekannt, Oberbekleidungsstücke durch Rundstricken herzustellen. Dazu wird beispielsweise gemäß der US-PS 5 605 060 der rundgestrickte Schlauch an sienen Enden mit verschiedenen Ausschnitten versehen, die abgenäht werden. Diese Vorgangsweise ist jedoch herstellungstechnisch relativ aufwändig.

Ein Oberbkleidungsstück der eingangs genannten Art ist aus der US-A-3421513 bekannt.

Die Erfindung zielt darauf ab, ein aus rundgestrickter Maschenware bestehendes Oberbekleidungsstück zu schaffen, das auf einfachere Weise als bisher produziert werden kann. Erfindungsgemäß gelingt dies durch ein Oberbekleidungsstück mit den Merkmalen des Patentanspruchs 1.

Das erfindungsgemäße Bekleidungsstück hat somit die Merkmale, dass zwei flachgelegte Rundstrick-Schlauchteile an je einem Längsrand von einem Ende her über eine vorbestimmte Länge aufgeschnitten und die Schnittränder von diesem Ende her über eine Länge miteinander vernäht sind, die kleiner als die aufgeschnittene Länge ist. Auf diese Weise kann das Bekleidungsstück durch Überziehen und Hindurchstecken des Kopfes durch die frei gebliebene Einschnittlänge sowie der Arme in die entstandenen Ärmelabschnitte angezogen werden.

In der Zeichnung ist ein Ausführungsbeispiel schemtaisch dargestellt, bei welchem zwei flachgelegte Schlauchteile 1, 2 an einem Längsrand aufgeschnitten und die Schnittränder 1', 2'; 1", 2" vom Ende her über eine vorbestimmte Länge L sowohl vorne als auch hinten miteinander vernäht werden, sodass eine Öffnung 3 frei bleibt, die abgenäht wird und durch welche der Kopf hindurchgesteckt werden kann, wenn das einen Oberkörperteile 4 und Ärmel 5 aufweisende geschlossene Kleidungsstück angezogen wird.

## Patentansprüche

1. Oberbekleidungsstück aus rundgestrickter Maschenware, welches ein Oberkörperteil (4) und Ärmel (5) aufweist, wobei zur Ausbildung des Oberkörperteils (4) zwei Rundstrick-Schlauchteile (1, 2) jeweils an einem Längsrand aufgeschnitten sind, wobei erste und zweite Schnittränder (1', 1"; 2', 2") gebildet werden und der erste Schnittrand (1') des einen Schlauchteils (1) mit dem ersten Schnittrand (2') des anderen Schlauchteils (2) und der zweite Schnittrand (1") des einen Schlauchteils (1) mit dem zweiten Schnittrand (2") des anderen Schlauchteils (2) miteinander vernäht sind, **dadurch gekennzeichnet, dass** ein jeweiliges flachgelegtes Rundstrick-Schlauchteil (1, 2) von einem Ende her über eine vorbestimmte Länge seines Längsrandes aufgeschnitten ist, die kleiner als die Länge des Schlauchteils (1, 2) ist, und dass die Schnittränder (1', 1"; 2', 2") von den Enden der Schlauchteile (1, 2) her, von denen aus das Aufschneiden der Schlauchteile (1, 2) erfolgt ist, über eine Länge miteinander vemäht sind, die kleiner als die aufgeschnittene Länge ist, wobei die freigebliebene Einschnittlänge eine Öffnung (3) zum Hindurchstecken des Kopfes bildet und die nicht aufgeschnittenen Abschnitte der Schlauchteile (1, 2) die Ärmel (5) bilden.

## Claims

1. An outerwear garment made of a circular-knit meshed fabric, which has an upper body part (4) and sleeves (5), two circular-knit tubular parts (1, 2) each being cut open along a longitudinal edge to produce the upper body part (4), first and second cut edges (1', 1"; 2', 2") being formed and the first cut edge (1') of the one tubular part (1) being sewn together with the first cut edge (2') of the other tubular part (2), and the second cut edge (1") of the one tubular part (1) being sewn together with the second cut edge (2") of the other tubular part (2), **characterised in that** a respective flattened circular-knit tubular part (1, 2) is cut open from one end over a predetermined length of its longitudinal edge, this length being smaller than the length of the tubular part (1, 2), and **in that** the cut edges (1', 1"; 2', 2") are sewn together over a length commencing at those ends of the tubular parts (1, 2) from which the cutting of the tubular parts (1, 2) was effected, said length being smaller than the cut-open length, an opening (3) for the head being formed by the length which remains cut open and those portions of the tubular parts (1, 2) which have not been cut open forming the sleeves (5).

## Revendications

1. Article de sur vêtement en tissu en mailles, tricoté sur métier tubulaire, qui possède une pièce supérieure pour le corps (4) et des manches (5),
dans lequel pour former de la pièce supérieure pour le corps (4), on découpe deux pièces tubulaires en tricot tubulaire (1, 2) respectivement sur un bord longitudinal, en formant des premiers et des seconds bords de coupe (1',1", 2' ; 2") dont le premier bord de coupe (1') d'une pièce tubulaire (1) est cousu avec le premier bord de coupe (2') de l'autre pièce tubulaire (2) et le deuxième bord de coupe (1") d'une pièce tubulaire (1) est cousu ensemble avec le deuxième bord de coupe (2") de l'autre pièce tubulaire (2),
**caractérisé en ce que**'
une pièce tubulaire tricotée sur métier tubulaire (1, 2) disposée à plat est découpée sur une longueur prédéterminée de son bord longitudinal qui est plus courte que la longueur de la pièce tubulaire (1, 2) à partir d'une extrémité, et en partant des extrémités des pièces tubulaires (1, 2) à partir desquelles on effectue la découpe des pièces tubulaires (1, 2), les bords de coupe (1', 1", 2', 2") sont cousus ensemble sur une longueur qui est plus courte que la longueur découpée, la longueur de découpage demeurée libre formant une ouverture (3) pour l'introduction de la tête alors que les segments qui n'ont pas été découpés des pièces tubulaires (1, 2) forment les bras (5).
